# EUROPÄISCHE PATENTSCHRIFT

(11) **EP 0 633 927 B1**
(45) Veröffentlichungstag und Bekanntmachung des Hinweises auf die Patenterteilung: **01.05.1996**
(21) Anmeldenummer: 93906597.5
(22) Anmeldetag: 24.03.1993
(51) Int. Cl.: C11D 10/04, C11D 1/825

(54) **REINIGUNGSMITTEL FÜR HARTE OBERFLÄCHEN**
DETERGENTS FOR HARD SURFACES
NETTOYANTS POUR SURFACES DURES

(30) Priorität: 30.03.1992 DE 4210365
(43) Veröffentlichungstag der Anmeldung: 18.01.1995
(73) Patentinhaber: Henkel Kommanditgesellschaft auf Aktien, D-40191 Düsseldorf (DE)
(72) Erfinder: KIEWERT, Eva, D-4000 Düsseldorf 13 (DE); JESCHKE, Peter, D-4040 Neuss (DE); MIDDELHAUVE, Birgit, D-4019 Monheim (DE); CARRER, Giuseppe, I-20017 Rho (IT)
(86) Internationale Anmeldenummer: EP9300707
(87) Internationale Veröffentlichungsnummer: WO9320179

(56) Entgegenhaltungen:
- EP-A- 0 136 844
- EP-A- 0 202 638
- EP-A- 0 474 915
- WO-A-88/09369
- WO-A-91/03538
- WO-A-91/14760

## Beschreibung

Die Erfindung betrifft schwachschäumende Reinigungsmittel für harte Oberflächen. Als solche sind alle im Haushalt- und Gewerbesektor auftretenden, nicht textilen Oberflächen, ausgenommen Geschirr, zu verstehen. Für diese Art von Reinigungsmitteln hat sich der Begriff Allzweckreiniger (im folgenden AZR genannt) eingebürgert. Schwachschäumende AZR sind solche, die bei manueller Anwendung ein geringfügiges Schaumvolumen entwickeln, das sich innerhalb weniger Minuten signifikant weiter verringert.

AZR sind seit langem bekannt. Es handelt sich dabei im wesentlichen um wäßrige Tensidlösungen unterschiedlichster Art mit oder ohne Zusatz an Buildern sowie mit oder ohne Zusatz an wasserlöslichen Lösungsmitteln oder Lösungsvermittlern. Nachteilig hat sich bei der manuellen Anwendung in der Praxis zunehmend deren hohes Schaumvermögen gezeigt. Der Verbraucher möchte zwar zum Nachweis der Wirksamkeit bei Beginn seiner Reinigungsarbeit ein gewisses Schäumen der Anwendungslösung wahrnehmen, der Schaum soll dann jedoch anschließend möglichst rasch zusammenfallen, damit einmal gereinigte Flächen nicht nachgewischt werden müssen.

Um diesem vermehrten Wunsch nach geringerem Schäumvermögen nachzukommen, sind einige Hersteller von AZR dazu übergegangen, den Tensidgehalt ihrer Marktprodukte deutlich zu senken, was jedoch naturgemäß wiederum zu erheblichem Verlust an Reinigungsleistung führt. Der Anwender solcher Produkte muß die verringerte Reinigungswirkung durch vermehrten Aufwand an mechanischer Wischarbeit ausgleichen.

Wegen ihrer ökologisch guten Eigenschaften erfreut sich der Einsatz von Alkylpolyglucosiden (im folgenden APG genannt) in Wasch- und Reinigungsmittel wachsender Beliebtheit. Alkylpolyglucoside sind aber als stark schäumende Tenside bekannt. Insbesondere aber werden sie für Produkte mit wunschgemäß hohem Schäumvermögen, also z.B. für manuell anzuwendende Geschirrspülmittel oder für die Haarwäsche empfohlen. Die EP-A-70 074, 70 075, 70 076 und 70 077 (Procter & Gamble) beschreiben derartige hochschäumende Wasch- und Reinigungsmittel auf Basis verschiedener APG-haltiger Tensidkombinationen. Folgerichtig werden diese Kombinationen auch nicht für das Gebiet der AZR empfohlen.

Auch spezielle kurzkettige C₈ - C₁₀-Alkylglucoside (z.B. Triton^{(R)} CG-11O von Röhm & Haas) sind seit langem als gut schäumende und schaumstabile nichtionische Tenside bekannt. Schwachschäumende Reinigungsmittel mit einem Gehalt an Alkypolyglucosiden für maschinelle Reinigungsarbeiten, insbesondere Geschirrspülen, werden in WO-A-88/09369 (Staley) beschrieben. Diese Mittel erreichen eine gewisse Schaumarmut durch Mitverwendung von konventionellen, schwachschäumenden Fettalkoholalkoxylaten, welche einen HLB-Wert von etwa 10 oder weniger aufweisen und Propylenoxideinheiten enthalten können.

EP-A-0 202 638 betrifft ein flüssiges Reinigungskonzentrat für stark alkalische Reinigungsformulierungen, das C₈-C₁₂-Alkylpolyglucoside, C₈-C₁₈-Fettalkohol-ethoxy-propoxylate, ein Addukt aus ungesättigter C₁₂-C₂₄-Fettsäure und Maleinsäureanhydrid sowie 2-Ethylhexansäure oder Isononansäure enthält. EP-A-0 474 915 offenbart flüssige Zubereitungen zum Waschen von Textilien, die u.a. eine Mischung aus C₈-C₁₁- und C₁₂-C₁₈-Alkylpolyglucosiden enthalten.

Aufgabe der Erfindung war es, Mittel für die Verwendung zur manuellen Reinigung von harten Oberflächen, ausgenommen Geschirr, zu schaffen, welche zugleich ein gutes Reinigungsvermögen, gute biologische Abbaubarkeit und ein ausgeprägt schwaches Schäumvermögen besitzen. Als Kriterium sollte gelten, daß sich anfänglich bildender Schaum innerhalb von 5 Minuten sichtbar verringert.

Überraschenderweise wurde nun gefunden, daß mit Hilfe von Kombinationen bestimmter als stark schäumend bekannter kurzkettiger Alkylpolyglucoside mit bestimmten nichtionischen Tensiden und Fettsäuren AZR mit hohem Reinigungsvermögen und extrem schwachem Schäumverhalten bereitgestellt werden können.

Gegenstand der Erfindung ist die Verwendung schwach schäumender Mittel mit einem Gehalt an etwa
- 0,1 - 50, vorzugsweise 0,1 - 45 Gew.-%, Alkylpolyglucosiden der Formel ROZ_{X} mit R = C₈ - C₁₀ Alkylrest, 0 = Sauerstoff, x = 1 - 6, vorzugsweise 1 - 3, und Z = Zuckereinheit, vorzugsweise eine Glucose- oder Xyloseeinheit, für die Reinigung von harten Oberflächen in Haushalt und Gewerbe, ausgenommen Geschirr, dadurch gekennzeichnet, daß
- 0,001 - 30, vorzugsweise 0,005 - 20 Gew.-%, eines C₆ - C₁₆-, vorzugsweise C₈ - C₁₀-Fettalkoholalkoxylats mit einem HLB-Wert größer 10, vorzugsweise ≥ 11,
- 0,001 - 15, vorzugsweise 0,001 - 10 Gew.-%, einer C₈ - C₂₂-, vorzugsweise C₁₀ - C₁₈-Fettsäure, die in Abhängigkeit vom pH-Wert auch teilweise oder vollständig neutralisiert sein kann, und
- gegebenenfalls in Allzweckreinigern übliche Hilfsstoffe - Rest auf 100 Gew.-% Wasser - enthalten sind.

Eine bevorzugte Ausführungsform der Erfindung beinhaltet AZR der vorstehenden Art mit einem zusätzlichen Gehalt an üblichen Aniontensiden wie Fettalkoholsulfaten, Fettalkoholethersulfaten, Olefinsulfonaten, Paraffinsulfonaten oder Mischungen davon, wobei deren Mengen weniger als 25 %, vorzugsweise weniger als 20 % der Gesamttensidmenge gemäß a) + b) + c) beträgt, um das Schaumverhalten des Reinigungsmittels nicht zu beeinträchtigen.

Bei den in den erfindungsgemäßen AZR einzusetzenden APG's handelt es sich um Fettalkoholpolyglycoside der Zusammensetzung R 0 (Z), wobei
R ein Alkylrest mit 8 - 10 Kohlenstoffatomen,
Z eine Zuckereinheit, z.B. Glucose- oder Xylose-Einheit sowie
x = 1 - 6, vorzugsweise 1-3 bedeuten. Unter Alkylrest sind die Alkylketten aus Fettalkoholen natürlichen oder synthetischen Ursprungs zu verstehen.

Bei den erfindungsgemäß einzusetzenden Fettalkoholalkoxylaten handelt es sich um solche, die einen HLB-Wert größer als 10, vorzugsweise größer/gleich 11 aufweisen. Diese Verbindungen sind biologisch noch besser abbaubar als solche mit HLB-Werten von kleiner als 10, wie sie in WO-A-88/09369 (Staley) beschrieben werden. Der HLB-Wert ist nach Griffin definiert als$\text{HLB=} \frac{\text{Molgewicht des hydrophilen Anteils}}{\text{Molgewicht des Fettalkoholalkoxylats}} \text{· 20}$

Besonders bevorzugt sind Anlagerungsprodukte von etwa 3 bis 20, vorzugsweise etwa 4 bis 10 Mol Ethylenoxid (EO) an 1 Mol Fettalkohol mit 6 bis 16, vorzugsweise 8 bis 10 Kohlenstoffatomen in der Alkylkette. Die als Ausgangsrohstoffe dienenden Fettalkohole können sowohl aus natürlichen Ölen und Fetten als auch auf synthetischem Wege hergestellt werden.

Bei den erfindungsgemäß einzusetzenden Fettsäuren handelt es sich um Carbonsäuren mit 8 bis 22, vorzugsweise 10 bis 18 C-Atomen in der Alkylkette. Sie liegen in Abhängigkeit vom pH-Wert der erfindungsgemäßen Mittel entweder in freier Form oder teilweise oder vollständig neutralisiert, also in Salzform vor. Geeignete Kationen dieser Salze sind Alkalimettalkationen oder stickstoffhaltige Kationen wie Ammonium- oder Alkanolammoniumionen.

Bei den fakultativ einzusetzenden Hilfsstoffen handelt es sich um Stoffe, die als Builder, Lösungsmittel, Hydrotrope, Reinigungsverstärker, Viskositätsregler, pH-Regulatoren, Konservierungsmittel, Farb- und Duftstoffe, Trübungsmittel usw. in AZR gebräuchlich sind.

Werden für Zusatzeffekte, wie z.B. Viskositätssteigerung oder zur Verbesserung der Benetzung schwer benetzbarer Oberflächen zusätzlich bekannte Aniontenside mitverwendet, ist es nötig, deren Auswirkungen auf das Schaumverhalten der Endformulierung zu überprüfen. Ihre Mengen sollten jedenfalls weniger als 25 %, vorzugsweise weniger als 20 % der Gesamtmenge an APG, speziellen FA-Alkylalkoxylaten und Fettsäuren ausmachen. Als Viskositätsregulatoren können auch C₂ - C₆-Alkylglucoside mit 1 bis 10 Glucoseeinheiten eingesetzt werden, wie sie z.B. aus EP-A-136 844 (Staley) bekannt sind.

Selbstverständlich enthalten die erfindungsgemäßen AZR keinerlei schaumfördernde Tenside wie Amimoxide oder Fettsäurealkanolamide.

Reinigungsmittel, die 1 bis 90 Gew.-% C₈ - C₁₈-Alkylpolyglucoside mit 1,5 bis 10 Glucoseeinheiten im Molekül, 1 bis 90 Gew.-% C₈ -C₂₂-Fettalkoholethoxylate mit 2 bis 12 Mol Ethylenoxid und HLB-Werten von 6 bis 15, 1 bis 15 Gew.-% C₈ - C₂₄-Fettsäuren und gegebenenfalls weitere synthetische Aniontenside enthalten, sind aus EP-A-75 995 (Procter & Gamble) bekannt; sie werden jedoch ausschließlich zur Textilreinigung verwendet und auf ihr Schaumverhalten wird nicht näher eingegangen.

Aus EP-A-199 765 (Henkel KGaA) sind C₁₀ - C₂₄-Alkylmonoglucoside als Viskositätsregler u.a. für Seifenlösungen bekannt, die nur geringe Mengen an nichtionischen Tensiden enthalten dürfen, da sonst die Viskosität negativ beeinflußt wird.

Flüssige Reinigungsmittel mit 2 bis 60 Gew.-% C₈ -C₁₈-Alkylmonoglucosiden, 0,1 bis 10 Gew.-% nichtionischen Tensiden mit einem HLB-Wert von kleiner als 5 und 0,1 bis 10 Gew.-% nichtionischen Tensiden mit einem HLB-Wert von nicht kleiner als 5 sowie 0,001 bis 8 Gew.-% eines oder mehrerer vorsätzlicher organischer oder anorganischer Salze sind aus EP-A-408 965 (Kao) bekannt. Sie schäumen stark. Der Stand der Technik legte die neue und erfindungsgemäße Verwendung der speziellen Mittel nicht nahe.

### Versuche

Zum Nachweis der Vorteile der erfindungsgemäßen gegenüber den bekannten Reinigungsmitteln für harte Oberflächen wurden Vergleiche hinsichtlich ihres Reinigungsvermögens angestellt.

Zur Prüfung des Reinigungsvermögens diente die unten nach "Seifen-Öle-Fette-Wachse", 112, 371, (1986) beschriebene Testmethode, die sehr gut reproduzierbare Ergebnisse liefert. Danach wurde das zu prüfende Reinigungsmittel auf eine künstlich angeschmutzte Kunststoffoberfläche gegeben. Als künstliche Anschmutzung für die verdünnte Anwendung des Reinigungmittels wurde ein Gemisch aus Ruß, Maschinenöl, Triglycerid gesättigter Fettsäuren und niedersiedendem aliphatischen Kohlenwasserstoff verwendet. Die Testfläche von 26 x 28 cm wurde mit Hilfe eines Flächenstreichers gleichmäßig mit 2 g der künstlichen Anschmutzung beschichtet.

Ein Kunststoffschwamm wurde jeweils mit 10 ml der zu prüfenden Reinigungsmittellösung getränkt und mechanisch auf der ebenfalls mit 10 ml der zu prüfenden Reinigungsmittellösung beschichteten Testfläche bewegt.

Nach 10 Wischbewegungen wurde die gereinigte Testfläche unter fließendes Wasser gehalten und der lose sitzende Schmutz entfernt. Die Reinigungswirkung, d.h., der Weißgrad der so gereinigten Kunststoffoberfläche wurde mit einem Farb-Differenz-Meßgerät "Microcolor" (Dr. B. Lange) gemessen. Als Weiß-Standard diente die saubere weiße Kunststoffoberfläche.

Da bei der Messung der sauberen Oberfläche auf 100 % eingestellt und die angeschmutzte Fläche mit 0 angezeigt wurde, waren die abgelesenen Werte bei den gereinigten Kunststoff-Flächen mit dem Prozentgehalt Reinigungsvermögen (% RV) gleichzusetzen. Bei den nachstehenden Versuchen sind die angegebenen % RV-Werte die nach dieser Methode ermittelten Werte für das Reinigungsvermögen der untersuchten Reinigungsmittel. Sie stellen jeweils Mittelwerte aus 3fachen Bestimmungen dar.

Die Meßwerte wurden in Relation zum Reinigungsergebnis einer als Standard benutzten handelsüblichen, schwachschäumenden AZR gesetzt.$\frac{\text{Meßwerte Probe · 100}}{\text{Meßwerte Standard}} \text{= %RV relativ}$

Der als Standard benutzte zum Zeitpunkt der Erfindung handelsübliche AZR hatte die Zusammensetzung:
2,0 % Alkansulfonat
1,5 % Fettalkoholethoxilat
0,5 % Seife
4,0 % Butyldiglykol
ad 100,0 % Wasser, Farb- und Duftstoffe, Konservierungsmittel

Das Schaumverhalten der erfindungsgemäßen AZR wurde folgendermaßen geprüft:

In ein weitlumiges Becherglas wird das Prüfprodukt vorgelegt. Sodann wird darauf aus 30 cm Höhe im freien Fall die Menge an Leitungswasser zufließen gelassen, die mit der Menge an vorgelegtem Produkt die empfohlene Anwendungslösung des Produkts ergibt. Die Schaumhöhe im Becherglas wird sofort nach Beendigung der Wasserzugabe und nach 3 Minuten abgelesen. Die Schaumhöhe nach 3 Minuten wird in Relation zum Anfangsschaum gesetzt und der Schaumzerfall folgendermaßen berechnet:$\text{Schaumzerfall} \left(\text{%}\right) \text{=} \frac{\text{Schaumhöhe Anfang-Schaumhöhe 3 Minuten}}{\text{Schaumhöhe Anfang}} \text{· 100}$ Ein typischer schaumarmer AZR hat einen Schaumzerfall von über 50 %.

### Beispiele

Die folgenden Beispiele wurden durch Zusammenmischen der Komponenten und anschließende Einstellung des gewünschten pH-Wertes hergestellt. Alle Prozentangaben beziehen sich auf Gewichtsprozent Aktivsubstanz.

### Beispiel 1

5,0 Gew.-% C₈ - C₁₀ APG
2,0 Gew.-% C₈ - C₁₀ Fettalkohol + 4 EO
0,5 Gew.-% Kokosfettsäure
2,0 Gew.-% Zitronensäure
X Gew.-% Natronlauge zur Einstellung des pH-Wertes des Fertigproduktes auf pH 7,5
ad 100,0 Gew.-% Wasser, Farb- und Duftstoffe, Konservierungsmittel

Das Beispiel stellt einen AZR dar, der in 1 %iger Lösung zur Anwendung kommt. Bei dieser Konzentration ist
- der Schaumzerfall: 100 %,
- das relative Reinigungsvermögen im Vergleich zum ebenfalls in 1 %iger Lösung geprüften Standard: 150 %
Der erfindungsgemäße AZR ist also trotz extremer Schaumarmut deutlich reinigungswirksamer als das handelsübliche Vergleichsprodukt.

### Beispiel 2

45,0 Gew.-% C₈ - C₁₀ APG
20,0 Gew.-% C₈ - C₁₀ Fettalkohol + 4 EO
5,0 Gew.-% Palmkernfettsäure
1,0 Gew.-% Zitronensäure
10,0 Gew.-% Cumolsulfonat
X Gew.-% Kalilauge zur Einstellung des pH-Wertes des Fertigproduktes auf pH 8
ad 100,0 Gew.-% Wasser, Farb- und Duftstoffe

Das Beispiel 2 stellt ein AZR-Hochkonzentrat dar, welches in 0,1 %iger Lösung zur Anwendung kommt. Bei dieser Konzentration hat das Mittel
- einen Schaumzerfall von 100 %,
- ein Reinigungsvermögen im Vergleich zum Standard , welche in 1 %iger Lösung eingesetzt wurde, von 170 %.

### Beispiel 3

2,0 Gew.-% C₈ - C₁₀ Alkylpolyglucosid
0,5 Gew.-% C₄ APG
1,0 Gew.-% C₁₂ - C₁₄ Fettalkohol + 1 PO + 5 EO
1,0 Gew.-% Palmkernfettsäure
2,0 Gew.-% Dicarbonsäuregemisch (Glutar-, Adipin- und Bernsteinsäure)
0,05 Gew.-% Polyethylenoxid, MG 600 000
2,0 Gew.-% Butylglykol
X Gew.-% Natronlauge zur Einstellung auf pH 8
ad 100,0 Gew.-% Wasser, Farb- und Duftstoffe, Konservierungsmittel

Das Beispiel zeigt in 1 %iger Anwendungslösung
- einen Schaumzerfall von 100 %,
- ein relatives Reinigungsvermögen im Vergleich zum ebenfalls in 1 %iger Lösung geprüften Standard von 130 %.

### Beispiel 4

Dem Beispiel 3 wurden 0,5 % Fettalkoholethersulfat zugesetzt, um den Schaumzerfall bewußt nicht auf 100 % abfallen zu lassen. Auf die Reinigungsleistung wirkte sich der Gehalt an Zusatztensid nicht aus. Der Schaumzerfall betrug 90 %.

### Beispiel 5

0,1 Gew.-% C₈ - C₁₀ Alkylpolyglucosid
0,05 Gew.-% C₁₂ - C₁₄ Fettalkohol + 6 EO
0,001 Gew.-% Kokosfettsäure
7,0 Gew.-% Ethanol
X Gew.-% Ammoniak zur Einstellung auf pH 10
ad 100,0 Gew.-% Wasser

Es handelt sich hierbei um einen Allzwecksprühreiniger, der unverdünnt mittels Handsprühpumpe appliziert wird. Bei dieser Angebotsform erfolgt die Bestimmung des Schaumzerfalls durch visuelle Abmusterung des Sprühvorganges: die angesprühte zu reinigende Fläche zeigte unmittelbar nach Applikation des Sprühreinigers keine Schaumbläschen.

Das relative Reinigungsvermögen im Vergleich zur 1 %igen Anwendungslösung des Standards betrug 180 %.

### Beispiel 6

12,5 Gew.-% C₈-Alkylxylosid mit etwa 1,2 Xyloseeinheiten
12,5 Gew.-% C₁₀ Alkylxylosid mit etwa 1,5 Xyloseeinheiten
11,1 Gew.-% C₈-Fettalkohol + 4 EO
2,8 Gew.-% Kokosfettsäure
2,4 Gew.-% Zitronensäure
5,6 Gew.-% Cumolsulfonat
X Gew.-% Kalilauge zur Einstellung des pH-Wertes des Fertigproduktes auf pH 7,5
ad 100 Gew.-% Wasser, Farb- und Duftstoffe.

In 1 %iger Lösung fand ein 80 %iger Schaumzerfall statt. Das relative Reinigungsvermögen im Vergleich zum Standard betrug dabei 126 %.

## Patentansprüche

1. Verwendung schwach schäumender Mittel mit einem Gehalt an etwa
- 0,1 - 50, vorzugsweise 0,1 - 45 Gew.-%, Alkylpolyglucosiden der Formel ROZ_{X} mit R = C₈ - C₁₀ Alkylrest, 0 = Sauerstoff, x = 1 - 6, vorzugsweise 1 - 3, und Z = Zuckereinheit, vorzugsweise eine Glucose- oder Xyloseeinheit, für die Reinigung von harten Oberflächen in Haushalt und Gewerbe, ausgenommen Geschirr, dadurch gekennzeichnet, daß
- 0,001 - 30, vorzugsweise 0,005 - 20 Gew.-%, eines C₆ - C₁₆-, vorzugsweise C₈ - C₁₀-Fettalkoholalkoxylats mit einem HLB-Wert größer 10, vorzugsweise ≥ 11,
- 0,001 - 15, vorzugsweise 0,001 - 10 Gew.-%, einer C₈ - C₂₂-, vorzugsweise C₁₀ - C₁₈-Fettsäure, die in Abhängigkeit vom pH-Wert auch teilweise oder vollständig neutralisiert sein kann, und
- gegebenenfalls in Allzweckreinigern übliche Hilfsstoffe - Rest auf 100 Gew.-% Wasser - enthalten sind.

2. Verwendung von Reinigungsmitteln nach Anspruch 1 die zusätzlich weniger als 25 %, vorzugsweise weniger als 20 der Gesamttensidmenge aus a) + b) + c) an anionischen enthalten.

## Claims

1. The use of low-foaming compositions containing approximately
- 0.1 to 50 and preferably 0.1 to 45% by weight of alkyl polyglucosides corresponding to the formula ROZ_{X} where R = a C₈₋₁₀ alkyl radical, 0 = oxygen, x = 1 - 6 and preferably 1 - 3 and Z = a sugar unit, preferably a glucose or xylose unit,
for cleaning hard surfaces, except crockery, in the domestic and institutional sectors, characterized in that
- 0.001 to 30 and preferably 0.005 to 20% by weight of a C₆₋₁₆ and preferably C₈₋₁₀ fatty alcohol alkoxylate with an HLB value above 10 and preferably ≥ 11,
- 0.001 to 15 and preferably 0.001 to 10% by weight of a C₈₋₂₂ and preferably C₁₀₋₁₈ fatty acid which may even be partly or completely neutralized, depending on the pH value, and
- optionally auxiliaries typically encountered in multipurpose cleaners
- balance to 100% water.

2. The use of cleaning compositions as claimed in claim 1 which additionally contain anionic surfactants in a quantity of less than 25% and preferably in a quantity of less than 20% of the total quantity of surfactants from a) + b) + c).

## Revendications

1. Utilisation de moyens moussant peu, ayant une teneur approximative de :
- 0,1-50, de préférence 0,1-45 % en poids alkylpolyglocosides de formule ROZ_{X} avec R = radical en alkyle C₈-C₁₀, O = oxygène, x = 1-6, de préférence 1-3 et Z = unité sucre, de préférence une unité glucose ou xylose, pour le nettoyage de surfaces dures à la maison et dans les entreprises, à l'exception de la vaisselle, caractérisés en ce qu'ils contiennent :
- 0,001-30 de préférence 0,005-20 % en poids d'un alcoxylate d'alcool gras en C₆-C₁₆ de préférence en C₈-C₁₀ ayant une valeur HLB supérieure à 10, de préférence ≥ 11,
- 0,001-15, de préférence 0,001-10 % en poids d'un acide gras en C₈-C₂₂ de préférence en C₁₀-C₁₈ qui en fonction du pH peut aussi être neutralisé partiellement ou totalement, et
- le cas échéant, les additifs usuels dans les nettoyants polyvalents,
- le complément à 100 % en poids d'eau.

2. Utilisation de nettoyant selon la revendication 1, qui en plus contiennent moins de 25 %, de préférence moins de 20 % de la quantité totale de tensioactifs a)+b)+c) en anioniques.
